# FASCICULE DE BREVET EUROPEEN

(11) **EP 1 715 264 B1**
(45) Date de publication et mention de la délivrance du brevet: **02.06.2010**
(21) Numéro de dépôt: 05008382.3
(22) Date de dépôt: 18.04.2005
(51) Int. Cl.: F25B 41/06

(54) **Dispositif de détente améliorée pour circuit de climatisation**
Verbesserte Entspannungsvorrichtung für einen Klimakreislauf
Improved expansion valve for air conditioning circuit

(43) Date de publication de la demande: 25.10.2006
(73) Titulaire: Valeo Systèmes Thermiques, 78321 Le Mesnil St Denis Cedex (FR)
(72) Inventeur: Ben Yahia, Mohamed, 75005 Paris (FR); Liu, Jing Ming, 78700 Conflans St.Honorine (FR)
(74) Mandataire: Léveillé, Christophe

(56) Documents cités:
- WO-A-01/06183
- WO-A-01/27543
- DE-A- 10 219 667
- FR-A- 2 841 829
- US-B1- 6 230 506
- US-B1- 6 430 950
- PATENT ABSTRACTS OF JAPAN vol. 1999, no. 14, 22 décembre 1999 (1999-12-22) -& JP 11 248272 A (DENSO CORP), 14 septembre 1999 (1999-09-14)

## Description

L'invention concerne un dispositif de détente et circuit de climatisation, notamment pour véhicules automobiles.

Un circuit de climatisation classique comporte un compresseur, un refroidisseur de gaz, un dispositif de détente et un évaporateur parcourus, dans cet ordre, par un fluide réfrigérant. Le fluide réfrigérant est comprimé en phase gazeuse et amené à une pression élevée par le compresseur. Il est ensuite refroidi par l'air qui traverse le refroidisseur de gaz, puis subit une perte de pression en passant dans le dispositif de détente. Le fluide se vaporise alors partiellement. A la sortie du dispositif de détente, le fluide réfrigérant est sous la forme d'un mélange de vapeur et de liquide à basse pression, qui est transmis à l'évaporateur où il est transformé en phase gazeuse. Un échangeur interne peut également être prévu en amont du dispositif de détente.

Dans des réalisations existantes, le dispositif de détente est un orifice calibré. Un tel dispositif de détente peut être aisément raccordé au reste du circuit de climatisation, compte tenu de la simplicité de sa structure. Cependant, les performances d'un orifice calibré pour
réguler le débit de fluide réfrigérant en fonction des conditions de charges thermiques sont parfois insuffisantes et ne permettent pas d'avoir un coefficient de performance optimal. On utilise alors en complément un accumulateur à la sortie de l'évaporateur pour empêcher qu'un débit de fluide frigorigène trop important n'arrive à l'évaporateur et pour éviter les coups de liquide au compresseur. Cet accumulateur correspond à une zone de stockage de la charge non-circulante de fluide réfrigérant. Cette zone de stockage peut augmenter ou diminuer en fonction des conditions de fonctionnement. Par suite, l'accumulateur doit être particuliè-rement volumineux, ce qui augmente l'encombrement de l'installation de climatisation.

Dans d'autres réalisations existantes, on utilise un dispositif de détente à orifice variable. On connaît en particulier, des organes de détente dans lesquels la section de passage du dispositif de détente varie en fonction de la haute pression ou en fonction de la différence entre la.haute pression et la basse pression.

Le document JP56-74575 propose par exemple un dispositif de détente pour un appareil de climatisation parcouru par le fluide frigorigène R134a. Le dispositif de détente comporte une vanne dont le degré d'ouverture varie en fonction de la différence entre la haute pression et la basse pression. Plus précisément, la vanne s'ouvre lorsque la différence entre la haute pression et la basse pression est élevée et se ferme lorsque la différence entre la haute pression et la basse pression est faible.

Un tel dispositif de détente a un coefficient de performance optimal qui dépend de la haute pression et également de la basse pression. Il en résulte une structure coûteuse et complexe.

Le document US 5 081847 propose par exemple un appareil de climatisation pour véhicule automobile, parcouru par un fluide réfrigérant sous-critique R134a dans lequel le dispositif de détente est à orifice variable. Le dispositif de détente comporte un orifice central principal toujours ouvert, et au moins un orifice périphérique qui s'ouvre ou se ferme en fonction de la haute pression du fluide réfrigérant afin d'optimiser le refroidissement de l'habitacle.

Le degré d'ouverture du dispositif de détente ne dépend cette fois que de la haute pression. Cependant, un tel dispositif de détente est prévu pour fonctionner avec un fluide frigorigène sous-critique et est mal adapté aux fluides frigorigènes supercritiques.

Or l'utilisation de fluides frigorigènes supercritiques, notamment du fluide frigorigène CO₂ (R744), se développe dans les circuits de climatisation des véhicules pour limiter les effetsnéfastes des fluides frigorigènes sur l'environnement et il convient donc d'adapter les installations de climatisation à de tels fluides.

US-A-6 430 950 décrit un dispositif de détente selon le préambule de la revendication 1.

On connaît des dispositifs de détente adaptés pour fonctionner avec le fluide frigorigène CO₂. Toutefois, ces dispositifs nécessitent généralement une commande électronique et ont par suite un coût relativement élevé qui les rend mal adaptés aux installations de climatisation automobiles.

L'invention vient améliorer la situation.

Elle propose à cet effet un dispositif de détente ayant les caractéristiques revendiquées dans la revendication 1, destiné à être installé dans un circuit de climatisation fonctionnant avec un fluide réfrigérant de type supercritique, et comprenant un corps propre à être traversé par le fluide réfrigérant. Le corps comprend un compartiment d'entrée dans lequel arrive le fluide réfrigérant et un compartiment de sortie par lequel sort le fluide réfrigérant. Le dispositif de détente comporte en outre un ensemble de moyens de détente propres à faire passer le fluide réfrigérant du compartiment d'entrée au compartiment de sortie. Avantageusement, les moyens de détente comprennent:
- des moyens de détente variable comprenant un premier orifice et un pointeau propre à faire varier la section de passage du premier orifice, et
- des moyens de détente fixe comprenant un deuxième orifice ayant une section de passage fixe.

Des caractéristiques optionnelles de l'invention, complémentaires ou de substitution, sont
énoncées ci-après:
- Le premier orifice et le deuxième orifice sont adjacents et disjoints.
- Le premier orifice et le deuxième orifice sont agencés de manière à former un orifice commun.
- Les moyens de détente sont conformés de sorte que la section de passage minimale du dispositif de détente soit sensiblement comprise entre 0,07 mm² et 0, 16 mm².
- Les moyens de détente sont agencés de sorte que la section de passage du dispositif de
   détente soit sensiblement comprise entre 0,45 mm² et 0,63 mm², lorsque la pression du fluide réfrigérant est sensiblement de l'ordre de 110 bars.
- Les moyens de détente sont agencés de sorte que la section de passage du dispositif de
   détente soit sensiblement comprise entre 0,71 mm² et 0,95 mm², lorsque la pression du fluide réfrigérant est sensiblement de l'ordre de 135 bars.
- Les moyens de détente sont agencés de sorte que la section de passage du dispositif de
   détente soit sensiblement comprise entre 2 mm² et 6,1 mm², lorsque la pression du fluide
   réfrigérant est sensiblement supérieure ou égale à 135 bars.
- La section de passage du deuxième orifice est sensiblement comprise entre 0,07 mm² et 0, 16 mm².
- Le pointeau est conformé pour fermer le premier orifice lorsque la pression du fluide
   réfrigérant est sensiblement inférieure à 80 bars et pour ouvrir le premier orifice au moins partiellement lorsque la pression du fluide réfrigérant dans le compartiment d'entrée est sensiblement supérieure ou égale à 80 bars.
- Le pointeau est conformé pour faire varier la section de passage du premier orifice en fonction de la pression du fluide réfrigérant dans le compartiment d'entrée, selon une loi
   généralement croissante, lorsque la pression du fluide réfrigérant dans le compartiment
   d'entrée est sensiblement comprise entre 80 bars et 135 bars.
- Le pointeau est conformé pour maintenir une ouverture maximale du premier orifice, lorsque la pression du fluide réfrigérant dans le compartiment d'entrée est sensiblement
   supérieure ou égale à 135 bars.
- Les moyens de détente comprennent en outre un organe d'obturation comprenant un
   troisième orifice et un obturateur propre à obturer ledit troisième orifice.
- L'obturateur est conformé pour obturer le troisième orifice, lorsque la pression du fluide
   réfrigérant dans le compartiment d'entrée est sensiblement inférieure à 135 bars, et pour ouvrir le troisième orifice, lorsque la pression du fluide réfrigérant dans le compartiment d'entrée est sensiblement supérieure ou égale à 135 bars.
- Les moyens de détente variable comprennent en outre un système de ressort agencé pour exercer une force sur le pointeau s'opposant à la force exercée par la pression du fluide
   réfrigérant qui arrive dans le compartiment d'entrée.
- Les moyens de détente variable sont agencés dans un logement du compartiment d'entrée et le pointeau comprend une tige de commande sensiblement-perpendiculaire à l'axe du premier orifice, fixée par une de ces extrémités au fond du logement. La tige est reliée
   mécaniquement à une paroi de séparation sur laquelle s'exercent, d'un côté, la force du
   système de ressort et de l'autre côté, la force due à la pression du fluide réfrigérant arrivant, de sorte que le pointeau est propre à se déplacer en translation, sensiblement perpendiculairement à l'axe de l'orifice.
- Le fluide réfrigérant est le fluide R744.

L'invention concerne également un circuit de climatisation, fonctionnant avec un fluide
réfrigérant et comprenant un compresseur, un refroidisseur de gaz, un dispositif de détente ayant les caractéristiques de la revendication 1, et un évaporateur.

D'autres caractéristiques et avantages de l'invention apparaîtront à l'examen de la description détaillée ci-après, et des dessins annexés sur lesquels:
- la figure 1 est un schéma d'une installation de climatisation fonctionnant selon un cycle supercritique;
- la figure 2A est une vue en coupe d'un dispositif de détente selon un premier mode de
   réalisation de l'invention;
- la figure 2B est une vue en coupe d'un dispositif de détente selon un deuxième mode de
   réalisation de l'invention;
- la figure 3 est un diagramme représentant un modèle d'évolution du diamètre d'un orifice de détente variable en fonction de la haute pression;
- la figure 4 est un diagramme illustrant l'évolution du coefficient de performance en fonction de la haute pression, dans un circuit de climatisation muni d'un dispositif de détente à orifice variable;
- la figure 5 est un diagramme représentant un exemple d'évolution de la section de passage d'un dispositif de détente conforme à l'invention en fonction de la haute pression; et
- la figure 6 est un diagramme représentant un autre exemple d'évolution de la section de passage d'un dispositif de détente conforme à l'invention en fonction de la haute pression.

Les dessins contiennent, pour l'essentiel, des éléments de caractère-certain. Ils pourront donc non seulement servir à mieux faire comprendre la description, mais aussi contribuer à la
définition de l'invention, le cas échéant.

On se réfère tout d'abord à la figure 1 qui représente un schéma d'un circuit de climatisation 10 destiné à être intégré à un véhicule automobile. Le circuit de climatisation est parcouru par un fluide frigorigène. Le circuit comporte en outre:
- un compresseur 14 propre à recevoir le fluide à l'état gazeux et à le comprimer,
- un refroidisseur de gaz 11 propre à refroidir le gaz comprimé par le compresseur,
- un dispositif de détente 12 propre à abaisser la pression du fluide, et
- un évaporateur 13 propre à faire passer le fluide provenant du dispositif de détente de l'état liquide à l'état gazeux pour produire un flux d'air climatisé 21, qui peut être envoyé vers l'habitacle du véhicule.

Le circuit peut comporter en outre un échangeur thermique interne 9, permettant au fluide circulant du refroidisseur de gaz vers le dispositif de détente de céder de la chaleur au fluide circulant de l'évaporateur vers le compresseur.

Le compresseur 14 peut être un compresseur électrique ou mécanique.

L'organe de refroidissement 11 reçoit un flux d'air pour évacuer la chaleur prélevée au fluide frigorigène, qui dans certaines conditions de fonctionnement est mis en mouvement par un groupe moto-ventilateur 15.

Le circuit de climatisation est parcouru par un fluide frigorigène supercritique, par exemple le fluide frigorigène CO₂, désigné généralement par la référence R744.

On se réfère tout d'abord au dispositif de détente de la figure 2A; qui est une vue en coupe du dispositif de détente 12 de l'invention.

Le dispositif de détente 12 comprend un corps 120, qui peut être en forme générale de
parallélépipède. Il peut être réalisé par exemple en aluminium.

Le corps 120 est muni d'un compartiment d'entrée 1210 qui reçoit un fluide réfrigérant FR à haute pression Hp. Ce compartiment d'entrée comporte une entrée 121, destinée à être raccordée à un refroidisseur de gaz par un conduit de raccordement 22. Bien entendu, le raccordement entre le dispositif de détente et le refroidisseur de gaz via le conduit de raccordement 22 peut être indirect lorsque d'autres éléments de circuit, par exemple
l'échangeur thermique interne 9, sont utilisés sur la ligne refroidisseur de gaz/évaporateur.

L'entrée 121 peut se présenter sous la forme d'un canal d'entrée généralement horizontal. La direction "horizontale" désigne ici et dans la suite de la description la direction générale
d'écoulement du fluide réfrigérant dans les conduits de raccordement du circuit.

Le corps 120 comprend en outre un compartiment de sortie 1230 qui communique avec le compartiment d'entrée 1210. Le fluide réfrigérant FR qui arrive dans le compartiment de sortie 1230 est dans un état de basse pression BP, suite à une détente du fluide réfrigérant.

Le compartiment de sortie 1230 comporte une sortie 123 destinée à être raccordée à
l'évaporateur 13 par un conduit de raccordement 23. Le fluide réfrigérant qui arrive dans le deuxième compartiment de sortie 1230 sort du dispositif de détente par la sortie 123.

Le dispositif de détente 12 comporte un ensemble de moyens de détente qui font passer le fluide réfrigérant du compartiment d'entrée 1210 au compartiment de sortie 1230, en abaissant sa pression. Les moyens de détente comprennent des moyens de détente variable 1211 et des moyens de détente fixe 35.

Les moyens de détente variable 1211 comprennent un premier orifice 34 et un pointeau 134 qui fait varier la section de passage du premier orifice. Les moyens de détente fixe comprennent un deuxième orifice 35 ayant une section de passage fixe. Le fluide réfrigérant peut passer du compartiment d'entrée 1210 au compartiment de sortie 1230, par les orifices 34 et 35.

Les moyens de détente variable 1211 peuvent être agencés dans un logement 1212, par exemple un logement inférieur en forme de cuve. Ils sont soumis à la haute pression du fluide réfrigérant qui arrive du canal d'entrée 121.

Le premier orifice 34 des moyens de détente variable a une section de passage variable. Une partie du fluide réfrigérant du compartiment d'entrée 1210 peut ainsi être détendue par le premier orifice, avant d'arriver dans le compartiment de sortie 1230. Le premier orifice 34
peut avoir plusieurs degrés d'ouverture.

Le deuxième orifice 35 des moyens de détente fixe a une section de passage fixe. Ainsi, une partie du fluide réfrigérant du compartiment d'entrée 1210 peut également être détendue dans le deuxième orifice, avant.d'arriver dans le compartiment de sortie 1230.

En complément, les moyens de détente peuvent comprendre un organe d'obturation 1271 agencé dans un logement auxiliaire 1272, par exemple un logement supérieur en forme de cuve. La suite de la description sera faite en référence à un dispositif de détente 12 comportant un tel organe d'obturation à titre d'exemple non limitatif.

L'organe d'obturation est soumis à la haute pression du fluide réfrigérant provenant du canal d'entrée 121. L'organe d'obturation comprend un troisième orifice 37 , par lequel une partie- du fluide réfrigérant du compartiment d'entrée-1210-peut être détendue avant d'arriver dans le compartiment de sortie 1230. L'organe d'obturation comporte en outre un obturateur 137 qui collabore avec le troisième orifice 37 pour l'obturer ou pour le dégager. Le troisième orifice 37 peut être ainsi dans un état ouvert ou dans un état fermé.

Le fluide réfrigérant CO₂ qui arrive dans l'entrée 121 se déverse dans le compartiment d'entrée.

Le compartiment d'entrée 1210 peut ainsi communiquer avec le compartiment de sortie 1230 par l'intermédiaire des moyens de détente variable 1211, des moyens de détente fixes 35, et de l'organe d'obturation 1271.

Conformément à un mode de réalisation de l'invention, représenté sur la figure 2A, le premier orifice 34 des moyens de détente variable et le deuxième orifice 35 des moyens de
détente fixe peuvent être adjacents et disjoints. Conformément à ce mode de réalisation, le pointeau 134 peut faire varier la section de passage du premier orifice tandis que le deuxième orifice 35 reste dégagé.

Dans un autre mode de réalisation de l'invention, représenté sur la figure 2B, le premier orifice 34 des moyens de détente variable et le deuxième orifice 35 des moyens de détente fixe peuvent être adjacents et former ensemble un orifice commun 30. Sur la figure 2B, la ligne en pointillés matérialise la délimitation entre le premier orifice 34 et le deuxième orifice 35. Dans ce mode de réalisation, il n'y a pas de séparation matérielle entre le premier orifice 34 et le deuxième orifice 35, mais seule la partie de l'orifice commun correspondant au premier orifice a une section de passage variable. Pour cela, le pointeau 134 est adapté pour faire varier la section de passage du premier orifice uniquement, tandis que le deuxième orifice 35 reste dégagé.

Le pointeau 134 des moyens de détente variable peut- comprendre -une tige de commande 135, sensiblement perpendiculaire à l'axe du premier orifice 34. Dans les exemples de la figure 2A et 2B, la tige est verticale. La suite de la description sera faite en référence à une tige verticale, à titre d'exemple non limitatif. La tige 135 est fixée par une de ces extrémités au fond du logement. Elle est en outre reliée mécaniquement à une paroi de séparation 340, qui peut être une membrane ou un piston. La suite de la description sera faite en référence à un piston 340 à titre d'exemple non limitatif.

Le mouvement vertical du pointeau 134 est asservi à la haute pression Hp du fluide réfrigérant FR qui arrive dans le dispositif de détente par l'entrée 121, grâce à un système de ressort 350 agencé dans le logement 1212.

Le pointeau 134 est alors soumis à la force exercée par la haute pression Hp du fluide réfrigérant FR qui arrive dans le dispositif de détente et à la force de poussée du ressort 350. Ces forces s'exercent sur le piston 340 des moyens de détente variable.

En fonction des valeurs de ces forces, le pointeau 134 peut se déplacer verticalement, ce qui fait varier la section de passage du premier orifice 34.

Ainsi, le degré d'ouverture du premier orifice 34 ne dépend que de la haute pression Hp et de la force de poussée du ressort qui exerce un contre-effort.

Plus précisément, lorsque la haute pression Hp du fluide réfrigérant est inférieure à une première valeur seuil, le pointeau 134 ferme le premier orifice 34 pour l'obturer et les moyens de détente variable n'ont aucun effet sur le débit du fluide CO₂.

Lorsque la pression Hp du fluide réfrigérant est supérieure ou égale à cette première valeur seuil, le pointeau 134 commence à ouvrir le premier orifice 34, de sorte que sa section de passage commence à augmenter, permettant ainsi le passage d'une partie du fluide réfrigérant vers le compartiment de sortie 1230.

Dans le mode de réalisation de la figure 2B, la translation du pointeau vers le haut peut être limitée par un ensemble de butées, notamment une butée supérieure 341, lorsque la paroi de séparation 340 est un piston. Le piston 340 vient s'appuyer contre la butée 341 lorsque
l'extrémité supérieure du pointeau 134 atteint le deuxième orifice 35. Ainsi, la butée 341 limite le coulissement du piston 340, ce qui permet d'évite que le pointeau 134 ne fasse varier la section de passage du deuxième orifice 35.

La butée supérieure 341 est agencée sur la paroi latérale du logement 1212. La butée supérieure 341 empêche que le pointeau 134 ne réduise la section de passage du deuxième orifice 35.

Les dimensions et la forme de l'extrémité supérieure du pointeau 134 sont choisie en fonction des dimensions et de la forme du premier orifice 34.

L'organe d'obturation 1271 peut être agencé dans le logement supérieur 1272, placé en aval des moyens de détente variable 1211.

L'organe d'obturation 1271 peut être du type soupape de décharge. Il comprend alors un
système de ressort auxiliaire 351 et l'obturateur 137 collaborant avec le système de ressort.

L'obturateur 137 peut comprendre une tige auxiliaire de commande 138, sensiblement alignée avec l'axe du troisième orifice 37. Dans les exemples des figures 2A et 2B, la tige auxiliaire 138 est verticale. La suite de la description sera faite en référence à une tige auxiliaire 138 verticale, à titre d'exemple non limitatif. La tige 138 est fixée par une de ces extrémités au fond du logement auxiliaire 1272. Elle est en outre reliée mécaniquement à une paroi de séparation auxiliaire 370, qui peut être notamment un piston.

L'autre extrémité de la tige auxiliaire est conformée en fonction du troisième orifice 37 et a, en particulier, une section de passage sensiblement égale à la section de passage du troisième orifice 37.

Le piston de l'obturateur 137 est soumis à la force exercée par la pression Hp du fluide
réfrigérant FR qui arrive et à la force de poussée du système de ressort auxiliaire 351.

Ainsi en fonction des valeurs de ces forces, l'obturateur 137 peut se déplacer verticalement. Plus précisément, lorsque la pression Hp du fluide réfrigérant est inférieure à une deuxième valeur seuil, l'obturateur 137 pénètre dans le troisième orifice 37 pour l'obturer et la soupape de surcharge n'a aucun effet sur le débit du fluide CO₂.

Lorsque la pression Hp du fluide réfrigérant est supérieure ou égale à cette deuxième valeur seuil, l'obturateur 137 remonte pour ouvrir le troisième orifice 37, et. permettre ainsi le passage d'une partie du fluide réfrigérant vers le compartiment de sortie 1230.

La soupape de surcharge 127 permet de protéger le circuit de climatisation lorsque la haute pression Hp du fluide réfrigérant atteint des valeurs trop importantes.

Le dispositif de détente conforme à l'invention peut être modélisé par un orifice ayant une
section de passage équivalente variable en fonction de la haute pression du fluide réfrigérant dans le compartiment d'entrée. Cette section de passage équivalente correspond au cumul des sections de passage respectives de moyens de détente variable 1211, des moyens de
détente fixe 35, et de l'organe d'obturation 1271.

Dans un circuit-de climatisation-automobile, la valeur de la pression Hp du fluide réfrigérant qui arrive dans le dispositif de détente est liée à la charge thermique, et donc à la demande en froid de l'utilisateur et/ou de la température extérieure.

Le dispositif de détente 12 de l'invention est conformé pour contrôler le débit de fluide qui passe par les orifices 34, 35 et 37 des moyens de détente, en fonction de la charge thermique.

La figure 3 est un diagramme représentant un modèle d'évolution optimal du diamètre d'un orifice de détente variable en fonction de la haute pression Hp du fluide réfrigérant. La droite Δ sur cette figure correspond à une modélisation d'un orifice variable réalisée à partir des points de mesure A à F. Cette figure montre que la section de passage d'un orifice variable doit.être une fonction sensiblement croissante de la haute pression Hp pour que le coefficient de performance soit optimal.

La figure 4 est un diagramme représentant l'évolution du coefficient de performance COP en fonction de la haute pression Hp. On constate qu'un coefficient de performance satisfaisant peut être obtenu pour des valeurs de la haute pression se situant au voisinage de 80 bars. Si la haute pression est inférieure à 76 bars environ, comme représenté sur la partie 1 de la figure 4, le coefficient de performance COP est nettement dégradé. Si la haute pression est sensiblement supérieure à 76 bars et sensiblement inférieure à 84 bars, comme représenté sur la partie II de la figure 4, le coefficient de performance COP est beaucoup moins dégradé. Le dispositif de détente de l'invention est notamment agencé pour maintenir le coefficient de performance dans sa zone optimale, et donc pour ramener la haute pression du fluide réfrigérant dans une zone de pression optimale sensiblement comprise entre 76 bars et 84 bars.

Dans les installations de climatisation de l'art antérieur, à faible charge thermique, le
diamètre minimal de l'orifice d'un dispositif de détente est généralement choisi sans tenir compte des conditions réelles de fonctionnement, typiquement autour de-0,6 mm. Cette valeur minimale engendre une valeur de la haute pression Hp non optimisée par rapport aux conditions réelles de fonctionnement, ce qui peut avoir comme conséquence une
surconsommation du moteur. Ce type de dispositif de détente est inadéquat à faible charge thermique.

La Demanderesse a trouvé qu'en imposant une section de passage minimale équivalente bien adaptée au dispositif de détente, à faible charge thermique, on obtient une haute pression proche de cette zone de pression optimale et donc un coefficient de performance optimisé. La Demanderesse a plus précisément trouvé qu'une section de passage minimale
équivalente du dispositif de détente S1 sensiblement comprise entre 0,07 mm² et 0,16 mm², à faible charge thermique, assure une haute pression Hp du fluide réfrigérant sensiblement
supérieure à 80 bars pour la plupart des points du cycle pour lesquels la température du fluide réfrigérant en sortie du refroidisseur de gaz est de l'ordre de 30°C environ. Une telle section de passage minimale S1 peut correspondre à un diamètre minimal équivalent compris entre 0,3 mm et 0,45 mm.

La figure 5 illustre l'évolution de la section de passage équivalente d'un dispositif de détente conforme à l'invention, en fonction des valeurs de la haute pression Hp du fluide réfrigérant. Ainsi, selon un aspect de l'invention, les moyens de détente sont conformés de sorte que la section de passage équivalente minimale S1 du dispositif de détente soit avantageusement comprise entre 0,07 mm² et 0,16 mm². Cette section de passage minimale équivalente S1 permet de ramener la haute pression du fluide réfrigérant dans sa zone optimale et notamment au voisinage de 80 bars.

Selon un autre aspect de l'invention, les moyens de détente sont en outre conformés de sorte que la section de passage équivalente du dispositif de détente passe de la valeur S1 à une
valeur S2 sensiblement comprise entre 0,45 mm² et 0,63 mm², lorsque la haute pression du fluide réfrigérant atteint une valeur Hp2 sensiblement égale à 110 bars.

En complément, les moyens de détente sont conformés de sorte que la section de passage équivalente du dispositif de détente atteigne une valeur S3, sensiblement comprise entre 0,71 mm² et 0,95 mm², lorsque la haute pression du fluide réfrigérant atteint une valeur Hp3 sensiblement égale à 135 bars.

En outre, les moyens de détente sont conformés de sorte que la section de passage équivalente du dispositif de détente reste sensiblement égale à une valeur S4, sensiblement comprise entre 2 mm² et 6,1 mm² lorsque la haute pression du fluide réfrigérant est sensiblement supérieure ou égale à 135 bars.

Selon un autre aspect de l'invention, la section de passage du deuxième orifice 35 peut être sensiblement comprise entre environ 0,07 mm² et 0, 16 mm². Les moyens de détente variable 1211 sont en complément conformés de sorte que le pointeau 134 ferme le premier orifice 34, lorsque la haute pression Hp du fluide réfrigérant est sensiblement inférieure à 80 bars, et commence à ouvrir le premier orifice 34, lorsque la haute pression Hp du fluide réfrigérant est de l'ordre de 80 bars.

Pour cela, les caractéristiques du système de ressort 350 des moyens de détente variable peuvent être choisies de sorte que le pointeau 134 ferme le premier orifice 34, lorsque la pression du fluide réfrigérant qui arrive dans le compartiment d'entrée est sensiblement
inférieure à 80 bars, et commence à ouvrir le premier orifice au voisinage de 80 bars.

Les moyens de détente variable 1211 sont en outre conformés de sorte que la section de passage du premier orifice 34 varie avec la haute pression Hp du fluide réfrigérant, selon une loi généralement croissante, lorsque la haute pression Hp du fluide réfrigérant est sensiblement comprise entre 80 bars et 135 bars.

Selon un aspect complémentaire de l'invention, lorsque la haute pression du fluide réfrigérant est sensiblement supérieure ou égale à 135 bars, les moyens de détente variable ouvrent entièrement le premier orifice 34.

Dans la forme de réalisation où les moyens de détente comprennent un organe d'obturation 1271, l'obturateur 137 de l'organe de détente peut être conformé pour obturer le troisième orifice 37, lorsque la pression Hp du fluide réfrigérant dans le compartiment d'entrée 1210 est sensiblement inférieure à 135 bars, et pour ouvrir le troisième orifice 37, lorsque la pression Hp du fluide réfrigérant dans le compartiment d'entrée 1210 est sensiblement
supérieure ou égale à 135 bars.

Les caractéristiques du système de ressort auxiliaire 351 de la soupape de décharge peuvent être choisies de sorte que l'obturateur 137 obture le troisième orifice 37, lorsque la pression Hp du fluide réfrigérant dans le compartiment d'entrée est sensiblement inférieure à 135 bars, et dégage entièrement le troisième orifice lorsque la haute pression du fluide réfrigérant est sensiblement supérieure à 135 bars.

Le fonctionnement du dispositif de détente va maintenant être décrit plus en détail, en
référence à la forme de réalisation avec l'organe d'obturation.

A faible charge thermique, la demande en froid de l'utilisateur est faible et/ou la température extérieure est faible. La haute pression Hp du fluide est alors sensiblement comprise entre 0 et 80 bars. Dans ces conditions, l'obturateur 137 obture le troisième orifice 37 et le pointeau 134 ferme le premier orifice 34.

La détente est donc effectuée par le deuxième orifice 35. La section de passage équivalente du dispositif de détente 12 correspond alors à la section de passage du deuxième orifice 35, et est donc sensiblement comprise entre 0,07 mm² et 0,16 mm². Cette valeur permet de ramener la haute pression dans sa zone optimale, et donc au voisinage de 80 bars.

Le pointeau 134 commence à ouvrir le premier orifice 34 lorsque la haute pression du fluide réfrigérant est au voisinage de 80 bars.

A plus forte charge thermique, la haute pression Hp du fluide est sensiblement comprise entre 80 bars et 135 bars. L'obturateur 137 obture encore le troisième orifice 37 et le pointeau 134 a commencé à ouvrir le premier orifice 34. La section de passage du premier orifice commence alors à évoluer en fonction de la haute pression Hp, selon une loi
généralement croissante.

La détente est donc encore réalisée par le premier orifice 34 et par le deuxième orifice 35. La section de passage équivalente du dispositif de détente 12 correspond donc au cumul de la section de passage constante du deuxième orifice 35 et de la section de passage variable du premier orifice 34. La section de passage équivalente du dispositif de détente 12 évolue donc en fonction de la haute pression, selon une loi généralement croissante.

A forte charge thermique, la demande en froid de l'utilisateur est élevée et/ou la température extérieure est élevée. La haute pression Hp du fluide est alors sensiblement supérieure à 135 bars. Lorsque la haute pression du fluide réfrigérant est au voisinage de 135 bars,
l'obturateur 137 dégage le troisième orifice et le pointeau ouvre entièrement le premier orifice 34.

La détente est donc réalisée par le premier orifice 34, par le deuxième orifice 35 et par le troisième orifice 37. La section de passage équivalente du dispositif de détente 12 est alors sensiblement constante et correspond au cumul de la section de passage du deuxième orifice 35, de la section de passage maximale du premier orifice 34, et de la section de passage du troisième orifice 37.

L'évolution de la section de passage équivalente du dispositif de détente 12 en fonction de la
haute pression Hp est représentée par la courbe de la figure 5. Dans l'exemple de la figure 5, cette courbe est constituée de plusieurs segments de droites.

Dans la phase à faible charge thermique, la haute pression est sensiblement inférieure à la valeur Hp1, qui est sensiblement égale à 80 bars. Le premier orifice 34 est fermé par le pointeau 134 et le troisième orifice 37 est fermé par l'obturateur 137, de sorte que la détente est réalisée par le deuxième orifice 35.

La section de passage équivalente du dispositif de détente 12 est égale à la surface de passage du deuxième orifice 35, et est donc comprise entre 0,07 mm² et 0,16 mm², ce qui permet de ramener la haute pression dans sa zone optimale et d'avoir un coefficient de performance COP peu ou pas dégradé.

A partir de la valeur de pression Hpl, de l'ordre de 80 bars, le premier orifice 34 commence à s'ouvrir.

A plus forte charge thermique, la haute pression Hp est sensiblement comprise entre la valeur Hp1, qui est de l'ordre de 80 bars, et la valeur Hp3, qui est de l'ordre de 135 bars. Le
deuxième orifice 35 est ouvert et le troisième orifice 37 est fermé. Dans l'exemple de la figure 5, la section de passage du premier orifice 34 augmente sensiblement linéairement avec la haute pression Hp du fluide réfrigérant. La détente est réalisée par le premier orifice 34 et par le deuxième orifice 35. La section de passage équivalente du dispositif de détente
évolue donc sensiblement linéairement avec la haute pression Hp.

Elle atteint en particulier une valeur S2, sensiblement comprise entre 0,45 mm² et 0,63 mm², lorsque la haute pression du fluide réfrigérant est égale à la valeur Hp2, qui est de l'ordre de 110 bars.

Lorsque la haute pression du fluide réfrigérant atteint la valeur Hp3, qui est de l'ordre de 135
bars, la section de passage a une valeur S3, sensiblement comprise entre 0,71 mm² et 0,95 mm².

Par ailleurs, lorsque la haute pression du fluide réfrigérant atteint la valeur Hp3, qui est de l'ordre de 135 bars, le pointeau 134 ouvre entièrement le premier orifice 34 tandis que l'obturateur 137 remonte pour dégager le troisième orifice 37. La détente est alors réalisée par le premier orifice 34, le deuxième orifice 35, et par le troisième orifice 37. La section de passage équivalente du dispositif de détente passe alors à la valeur S4 qui est sensiblement comprise entre 2 mm² et 6,1 mm², puis reste constante. La valeur S4 peut correspondre à un diamètre équivalent sensiblement compris entre 1,6 mm et 2,8 mm.

La courbe de la figure 6 représente un autre exemple d'évolution de la section de passage
équivalente du dispositif de détente 12 en fonction de la haute pression Hp. Dans l'exemple de la figure 6, cette courbe a une forme générale exponentielle.

La courbe de la figure 6 correspond à une forme de pointeau 134 et à des raideurs de ressort différentes de celles utilisées dans le dispositif de détente correspondant à la figure 5. Cette forme permet d'augmenter la réactivité du dispositif de détente pour des valeurs très élevées de la haute pression. Une telle courbe peut être obtenue par exemple au moyen d'un ressort non linéaire.

Comme décrit en référence à la figure 5, la section de passage équivalente du dispositif de
détente de la figure 6 passe par les valeurs S1, S2, S3 lorsque la haute pression du fluide
réfrigérant atteint respectivement les valeurs Hp1, Hp2 et Hp3 et reste égale à la valeur S4 lorsque la haute pression du fluide réfrigérant est sensiblement supérieure ou égale à 135 bars.

Le dispositif de détente conforme à l'invention permet donc d'obtenir un coefficient de performance COP maximal qui dépend essentiellement de la haute pression.

En outre, le dispositif de détente 12 est conformé de manière à avoir une évolution de la section de passage équivalente du dispositif de détente sensiblement indépendante de la basse pression. C'est donc la haute pression qui impose la section de passage équivalente du dispositif de détente et le coefficient de performance. Par suite, la structure du dispositif de détente ne comporte pas de retour du fluide réfrigérant à basse pression du compartiment de sortie 1230 vers le compartiment d'entrée 1210. La structure du dispositif de détente est donc simplifiée.

## Revendications

1. Dispositif de détente, destiné à être installé dans un circuit de climatisation fonctionnant avec un fluide réfrigérant (FR) de type supercritique, et comprenant un corps (120) propre à être traversé par le fluide réfrigérant, ledit corps comprenant un compartiment d'entrée (1210) dans lequel arrive le fluide réfrigérant et un compartiment de sortie (1230) par lequel sort le fluide réfrigérant, le dispositif de détente comportant en outre un ensemble de moyens de détente propres à faire passer le fluide réfrigérant du compartiment d'entrée (1210) au compartiment de sortie (1230), les moyens de détente comprennent:
- des moyens de détente variable (1211) comprenant un premier orifice (34) et un pointeau (134) propre à faire varier la section de passage du premier orifice (34), les moyens de détente variable (1211) étant soumis à la haute pression du fluide réfrigérant arrivant du compartiment d'entrée (1210),
- des moyens de détente fixe comprenant un deuxième orifice (35) ayant une section de passage fixe,
**caractérisé en ce que**
les moyens de détente variable (1211) sont conformés de sorte que la section de passage du premier orifice (34) varie avec la haute pression du fluide réfrigérant, selon une loi généralement croissante, lorsque la haute pression du fluide réfrigérant est sensiblement comprise entre 80 bars et 135 bars, et
un organe d'obturation (1271) comprend un troisième orifice (37) et un obturateur (137) propre à obturer ledit troisième orifice, l'organe d'obturation (1271) étant soumis à la haute pression du fluide réfrigérant provenant du compartiment d'entrée (1210).

2. Dispositif de détente selon la revendication 1, **caractérisé en ce que** le premier orifice (34) et le deuxième orifice (35) sont adjacents et disjoints.

3. Dispositif de détente selon la revendication 1, **caractérisé en ce que** le premier orifice (34) et le deuxième orifice (35) sont agencés de manière à former un orifice commun.

4. Dispositif de détente selon l'une des revendications 1 à 3, **caractérisé en ce que** les moyens de détente sont conformés de sorte que la section de passage minimale du dispositif de détente (12) soit sensiblement comprise entre 0,07 mm^{a} et 0, 16 mm².

5. Dispositif de détente selon l'une des revendications 1 à 4, **caractérisé en ce que** les moyens de détente sont agencés de sorte que la section de passage du dispositif de détente soit sensiblement comprise entre 0,45 mm² et 0,63 mm², lorsque la pression du fluide réfrigérant est sensiblement de l'ordre de 110 bars.

6. Dispositif de détente selon l'une des revendications 1 à 5, **caractérisé en ce que** les moyens de détente sont agencés de sorte que la section de passage du Dispositif de détente soit sensiblement comprise entre 0,71 mm² et 0,95 mm², lorsque la pression du fluide réfrigérant est sensiblement de l'ordre de 135 bars.

7. Dispositif de détente selon la revendication 1 à 6, **caractérisé en ce que** les moyens de détente sont agencés de sorte que la section de passage du dispositif de détente soit sensiblement comprise entre 2 mm² et 6,1 mm², lorsque la pression du fluide réfrigérant est sensiblement supérieure ou égale à 135 bars.

8. Dispositif de détente selon l'une des revendications précédentes, **caractérisé en ce que** la section de passage du deuxième orifice (35) est sensiblement comprise entre 0,07 mm² et 0, 16 mm².

9. Dispositif de détente selon l'une des revendications précédentes, **caractérisé en ce que** le pointeau (134) est conformé pour fermer le premier orifice (34) lorsque la pression du fluide réfrigérant est sensiblement inférieure à 80 bars et pour ouvrir le premier orifice (34) au moins partiellement lorsque la pression du fluide réfrigérant dans le compartiment d'entrée (1210) est sensiblement supérieure ou égale à 80 bars.

10. Dispositif de détente selon la revendication 9, **caractérisé en ce que** le pointeau (134) est conformé pour faire varier la section de passage du premier orifice (34) en fonction de la pression du fluide réfrigérant dans le compartiment d'entrée (1210), selon une loi généralement croissante, lorsque la pression du fluide réfrigérant dans le compartiment d'entrée (1210) est sensiblement comprise entre 80 bars et 135 bars.

11. Dispositif de détente selon l'une des revendications précédentes, **caractérisé en ce que** le pointeau (134) est conformé pour maintenir une ouverture maximale du premier orifice (34), lorsque la pression du fluide réfrigérant dans le compartiment d'entrée (1210) est sensiblement supérieure ou égale à 135 bars.

12. Dispositif de détente selon l'une des revendications précédentes, **caractérisé en ce que** les moyens de détente comprennent en outre un organe d'obturation (1271) comprenant un troisième orifice (37) et un obturateur (137) propre à obturer ledit troisième orifice.

13. Dispositif de détente selon la revendication 12 prise en combinaison avec l'une des revendications 9 à 11, **caractérisé en ce que** l'obturateur (137) est conformé pour obturer le troisième orifice (37), lorsque la pression du fluide réfrigérant dans le compartiment d'entrée (1210) est sensiblement inférieure à 135 bars, et pour ouvrir le troisième orifice (35), lorsque la pression du fluide réfrigérant dans le compartiment d'entrée (1210) est sensiblement supérieure ou égale à 135 bars.

14. Dispositif de détente selon l'une des revendications précédentes, **caractérisé en ce que** les moyens de détente variable (1211) comprennent en outre un système de ressort (350) agencé pour exercer une force sur le pointeau (134) s'opposant à la force exercée par la pression du fluide réfrigérant dans le compartiment d'entrée (1210).

15. Dispositif de détente selon la revendication 14, **caractérisé en ce que** les moyens de détente variable (1211) sont agencés dans un logement (1212) du compartiment d'entrée et **en ce que** le pointeau (134) comprend une tige de commande (135) sensiblement perpendiculaire à l'axe du premier orifice, fixée par une de ces extrémités au fond du logement, reliée mécaniquement à une paroi de séparation (340) sur laquelle s'exercent, d'un côté, la force du système de ressort (350) et de l'autre côté, la force due à la pression du fluide réfrigérant arrivant, de sorte que le pointeau est propre à se déplacer en translation, sensiblement perpendiculairement à l'axe de l'orifice.

16. Dispositif de détente selon l'une des revendications précédentes, **caractérisé en ce que** le fluide réfrigérant est le fluide R744.

17. Circuit de climatisation, fonctionnant avec un fluide réfrigérant et comprenant un compresseur (14), un refroidisseur de gaz (11), un dispositif de détente (12) et un évaporateur (13), **caractérisé en ce que** le dispositif de détente est tel que défini selon l'une des revendications 1 à 16.

## Claims

1. Expansion device intended to be installed in an air conditioning circuit operating using a refrigerant fluid (FR) of supercritical type, and comprising a body (120) through which the refrigerant fluid can pass, the said body comprising an inlet compartment (1210) in which the refrigerant fluid arrives and an outlet compartment (1230) via which the refrigerant fluid leaves, the expansion device further comprising a set of expansion means able to cause the refrigerant fluid to pass from the inlet compartment (1210) to the outlet compartment (1230),
the expansion means comprising:
- variable expansion means (1211) comprising a first orifice (34) and a valve needle (134) able to vary the passage cross section of the first orifice (34), the variable expansion means (1211) being subjected to the high pressure of the refrigerant fluid arriving from the inlet compartment (1210),
- fixed expansion means comprising a second orifice (35) with a fixed passage cross section,
**characterized in that** the variable expansion means (1211) are configured in such a way that the passage cross section of the first orifice (34) varies with the high pressure of the refrigerant fluid, according to a generally increasing law, when the high pressure of the refrigerant fluid lies substantially between 80 bar and 135 bar, and a shut-off member (1271) comprises a third orifice (37) and a shutter (137) able to shut off the said third orifice, the shut-off member (1271) being subjected to the high pressure of the refrigerant fluid coming from the inlet compartment (1210).

2. Expansion device according to Claim 1, **characterized in that** the first orifice (34) and the second orifice (35) are adjacent and not connected.

3. Expansion device according to Claim 1, **characterized in that** the first orifice (34) and the second orifice (35) are configured in such a way as to form a common orifice.

4. Expansion device according to one of Claims 1 to 3, **characterized in that** the expansion means are configured in such a way that the minimum passage cross section of the expansion device (12) lies substantially between 0.07 mm² and 0.16 mm².

5. Expansion device according to one of Claims 1 to 4, **characterized in that** the expansion means are arranged in such a way that the passage cross section of the expansion device lies substantially between 0.45 mm² and 0.63 mm² when the pressure of the refrigerant fluid is substantially of the order of 110 bar.

6. Expansion device according to one of Claims 1 to 5, **characterized in that** the expansion means are arranged in such a way that the passage cross section of the expansion device lies substantially between 0.71 mm² and 0.95 mm² when the pressure of the refrigerant fluid is substantially of the order of 135 bar.

7. Expansion device according to Claim 1 to 6, **characterized in that** the expansion means are arranged in such a way that the passage cross section of the expansion device lies substantially between 2 mm² and 6.1 mm² when the pressure of the refrigerant fluid is substantially greater than or equal to 135 bar.

8. Expansion device according to one of the preceding claims, **characterized in that** the passage cross section of the second orifice (35) lies substantially between 0.07 mm² and 0.16 mm².

9. Expansion device according to one of the preceding claims, **characterized in that** the valve needle (134) is configured to close the first orifice (34) when the pressure of the refrigerant fluid is substantially below 80 bar and to open the first orifice (34) at least partially when the pressure of the refrigerant fluid in the inlet compartment (1210) is substantially greater than or equal to 80 bar.

10. Expansion device according to Claim 9, **characterized in that** the valve needle (134) is configured to vary the passage cross section of the first orifice (34) as a function of the pressure of the refrigerant fluid in the inlet compartment (1210) according to a generally increasing law when the pressure of the refrigerant fluid in the inlet compartment (1210) lies substantially between 80 bar and 135 bar.

11. Expansion device according to one of the preceding claims, **characterized in that** the valve needle (134) is configured to keep the first orifice (34) wide open when the pressure of the refrigerant fluid in the inlet compartment (1210) is substantially greater than or equal to 135 bar.

12. Expansion device according to one of the preceding claims, **characterized in that** the expansion means further comprise a shut-off member (1271) comprising a third orifice (37) and a shutter (137) able to shut off the said third orifice.

13. Expansion device according to Claim 12 considered in combination with one of Claims 9 to 11, **characterized in that** the shutter (137) is configured to shut off the third orifice (37) when the pressure of the refrigerant fluid in the inlet compartment (1210) is substantially below 135 bar, and to open the third orifice (37) when the pressure of the refrigerant fluid in the inlet compartment (1210) is substantially greater than or equal to 135 bar.

14. Expansion device according to one of the preceding claims, **characterized in that** the variable expansion means (1211) further comprise a spring (350) system designed to apply a force to the valve needle (134) that opposes the force applied by the pressure of the refrigerant fluid in the inlet compartment (1210).

15. Expansion device according to Claim 14, **characterized in that** the variable expansion means (1211) are arranged in a housing (1212) of the inlet compartment, and **in that** the valve needle (134) comprises a control rod (135) substantially perpendicular to the axis of the first orifice, fixed by one of its ends to the bottom of the housing, mechanically connected to a dividing wall (340) to which there are applied, on one side, the force of the spring (350) system and, on the other side, the force due to the pressure of the incoming refrigerant fluid, so that the valve needle is capable of effecting a translational movement substantially perpendicular to the axis of the orifice.

16. Expansion device according to one of the preceding claims, **characterized in that** the refrigerant fluid is fluid R744.

17. Air conditioning circuit operating using a refrigerant fluid and comprising a compressor (14), a gas cooler (11), an expansion device (12) and an evaporator (13), **characterized in that** the expansion device is as defined in one of Claims 1 to 16.

## Patentansprüche

1. Expansionsvorrichtung, die dazu bestimmt ist, in einem Klimatisierungskreislauf installiert zu werden, der mit einem Kühlfluid (FR) vom überkritischen Typ arbeitet, und einen Körper (120) enthält, der vom Kühlfluid durchflossen werden kann, wobei der Körper ein Eingangsabteil (1210), in dem das Kühlfluid ankommt, und ein Ausgangsabteil (1230) aufweist, über das das Kühlfluid austritt, wobei die Expansionsvorrichtung außerdem eine Gruppe von Expansionseinrichtungen aufweist, die das Kühlfluid vom Eingangsabteil (1210) zum Ausgangsabteil (1230) übergehen lassen können, wobei die Expansionseinrichtungen enthalten:
- Einrichtungen variabler Expansion (1211), die eine erste Öffnung (34) und einen Dorn (134) enthalten, der den Durchlassquerschnitt der ersten Öffnung (34) variieren kann, wobei die Einrichtungen variabler Expansion (1211) dem hohen Druck des vom Eingangsabteil (1210) kommenden Kühlfluid ausgesetzt sind, Einrichtungen fester Expansion, die eine zweite Öffnung (35) enthalten, die einen festen Durchlassquerschnitt hat, **dadurch gekennzeichnet, dass** die Einrichtungen variabler Expansion (1211) so gestaltet sind, dass der Durchlassquerschnitt der ersten Öffnung (34) mit dem hohen Druck des Kühlfluids gemäß einem allgemein zunehmenden Gesetz variiert, wenn der hohe Druck des Kühlfluids im Wesentlichen zwischen 80 Bar und 135 Bar liegt, und ein Verschlussorgan (1271) eine dritte Öffnung (37) und eine Verschlussvorrichtung (137) aufweist, die die dritte Öffnung verschließen kann, wobei das Verschlussorgan (1271) dem hohen Druck des vom Eingangsabteil (1210) kommenden Kühlfluids ausgesetzt ist.

2. Expansionsvorrichtung nach Anspruch 1, **dadurch gekennzeichnet, dass** die erste Öffnung (34) und die zweite Öffnung (35) benachbart und getrennt sind.

3. Expansionsvorrichtung nach Anspruch 1, **dadurch gekennzeichnet, dass** die erste Öffnung (34) und die zweite Öffnung (35) angeordnet sind, um eine gemeinsame Öffnung zu bilden.

4. Expansionsvorrichtung nach einem der Ansprüche 1 bis 3, **dadurch gekennzeichnet, dass** die Expansionseinrichtungen so gestaltet sind, dass der minimale Durchlassquerschnitt der Expansionsvorrichtung (12) im Wesentlichen zwischen 0,07 mm² und 0,16 mm² liegt.

5. Expansionsvorrichtung nach einem der Ansprüche 1 bis 4, **dadurch gekennzeichnet, dass** die Expansionseinrichtungen so eingerichtet sind, dass der Durchlassquerschnitt der Expansionsvorrichtung im Wesentlichen zwischen 0,45 mm² und 0,63 mm² liegt, wenn der Druck des Kühlfluids im Wesentlichen in der Größenordnung von 110 Bar liegt.

6. Expansionsvorrichtung nach einem der Ansprüche 1 bis 5, **dadurch gekennzeichnet, dass** die Expansionseinrichtungen so eingerichtet sind, dass der Durchlassquerschnitt der Expansionsvorrichtung im Wesentlichen zwischen 0,71 mm² und 0,95 mm² liegt, wenn der Druck des Kühlfluids im Wesentlichen in der Größenordnung von 135 Bar liegt.

7. Expansionsvorrichtung nach Anspruch 1 bis 6, **dadurch gekennzeichnet, dass** die Expansionseinrichtungen so eingerichtet sind, dass der Durchlassquerschnitt der Expansionsvorrichtung im Wesentlichen zwischen 2 mm² und 6,1 mm² liegt, wenn der Druck des Kühlfluids wesentlich höher als oder gleich 135 Bar ist.

8. Expansionsvorrichtung nach einem der vorhergehenden Ansprüche, **dadurch gekennzeichnet, dass** der Durchlassquerschnitt der zweiten Öffnung (35) im Wesentlichen zwischen 0,07 mm² und 0,16 mm² liegt.

9. Expansionsvorrichtung nach einem der vorhergehenden Ansprüche, **dadurch gekennzeichnet, dass** der Dorn (134) gestaltet ist, um die erste Öffnung (34) zu verschließen, wenn der Druck des Kühlfluids deutlich unter 80 Bar liegt, und um die erste Öffnung (34) zumindest teilweise zu öffnen, wenn der Druck des Kühlfluids im Eingangsabteil (1210) deutlich höher als oder gleich 80 Bar ist.

10. Expansionsvorrichtung nach Anspruch 9, **dadurch gekennzeichnet, dass** der Dorn (134) gestaltet ist, um den Durchlassquerschnitt der ersten Öffnung (34) in Abhängigkeit vom Druck des Kühlfluids im Eingangsabteil (1210) gemäß einem allgemein zunehmenden Gesetz zu variieren, wenn der Druck des Kühlfluids im Eingangsabteil (1210) im Wesentlichen zwischen 80 Bar und 135 Bar liegt.

11. Expansionsvorrichtung nach einem der vorhergehenden Ansprüche, **dadurch gekennzeichnet, dass** der Dorn (134) gestaltet ist, um eine maximale Öffnung der ersten Öffnung (34) aufrechtzuerhalten, wenn der Druck des Kühlfluids im Eingangsabteil (1210) deutlich höher als oder gleich 135 Bar ist.

12. Expansionsvorrichtung nach einem der vorhergehenden Ansprüche, **dadurch gekennzeichnet, dass** die Expansionseinrichtungen außerdem ein Verschlussorgan (1271) enthalten, das eine dritte Öffnung (37) und eine Verschlussvorrichtung (137) aufweist, die die dritte Öffnung verschließen kann.

13. Expansionsvorrichtung nach Anspruch 12 in Kombination mit einem der Ansprüche 9 bis 11, **dadurch gekennzeichnet, dass** die Verschlussvorrichtung (137) gestaltet ist, um die dritte Öffnung (37) zu verschließen, wenn der Druck des Kühlfluids im Eingangsabteil (1210) deutlich geringer als 135 Bar ist, und um die dritte Öffnung (37) zu öffnen, wenn der Druck des Kühlfluids im Eingangsabteil (1210) deutlich höher als oder gleich 135 Bar ist.

14. Expansionsvorrichtung nach einem der vorhergehenden Ansprüche, **dadurch gekennzeichnet, dass** die Einrichtungen variabler Expansion (1211) außerdem ein Federsystem (350) enthalten, das eingerichtet ist, um eine Kraft auf den Dorn (134) auszuüben, die der Kraft entgegenwirkt, die vom Druck des Kühlfluids im Eingangsabteil (1210) ausgeübt wird.

15. Expansionsvorrichtung nach Anspruch 14, **dadurch gekennzeichnet, dass** die Einrichtungen variabler Expansion (1211) in einer Aufnahme (1212) des Eingangsabteils angeordnet sind, und dass der Dorn (134) eine Steuerstange (135) enthält, die im Wesentlichen lotrecht zur Achse der ersten Öffnung ist, mit einem ihrer Enden am Boden der Aufnahme befestigt ist, mechanisch mit einer Trennwand (390) verbunden ist, auf die einerseits die Kraft des Federsystems (350) und andererseits die Kraft aufgrund des Drucks des ankommenden Kühlfluids ausgeübt werden, so dass der Dorn sich in Translationsrichtung im Wesentlichen lotrecht zur Achse der Öffnung verschieben kann.

16. Expansionsvorrichtung nach einem der vorhergehenden Ansprüche, **dadurch gekennzeichnet, dass** das Kühlfluid das Kältemittel R744 ist.

17. Klimatisierungskreislauf, der mit einem Kühlfluid arbeitet und einen Kompressor (14), einen Gaskühler (11), eine Expansionsvorrichtung (12) und einen Verdampfer (13) aufweist, **dadurch gekennzeichnet, dass** die Expansionsvorrichtung wie gemäß einem der Ansprüche 1 bis 16 definiert ist.
